# EUROPÄISCHE PATENTSCHRIFT

(11) **EP 2 239 150 B1**
(45) Veröffentlichungstag und Bekanntmachung des Hinweises auf die Patenterteilung: **23.10.2013**
(21) Anmeldenummer: 09157495.4
(22) Anmeldetag: 07.04.2009
(51) Int. Cl.: B42D 15/00, B42D 15/10

(54) **Sicherheitseinrichtung**
Security device
Dispositif de sécurité

(43) Veröffentlichungstag der Anmeldung: 13.10.2010
(73) Patentinhaber: Nanogate Industrial Solutions GmbH, 66287 Quierschied-Göttelborn (DE)
(72) Erfinder: Klenke, Martin, 66440, Blieskastel (DE); Henyk, Matthias, 66121, Saarbrücken (DE)
(74) Vertreter: von Kreisler Selting Werner

(56) Entgegenhaltungen:
- EP-A- 1 745 940
- WO-A-03/055691
- WO-A-2008/095698
- DE-A1-102006 050 047

## Beschreibung

Die Erfindung betrifft eine Sicherheitseinrichtung, insbesondere zur Verbesserung der Fälschungssicherheit von Zahlungsmitteln.

Sicherheitseinrichtungen werden beispielsweise zur Kennzeichnung von Markenprodukten und insbesondere bei Zahlungsmitteln, wie Kreditkarten, Geldscheinen und dergleichen eingesetzt. Bei Sicherheitseinrichtungen handelt es sich beispielsweise um von dem menschlichen Auge sichtbare Sicherheitseinrichtungen, wie Hologramme. Auch sind für das menschliche Auge nicht sichtbare oder nur unter speziellem Licht sichtbare Sicherheitseinrichtungen bekannt, die beispielsweise durch in das Zahlungsmittel eingebrachte Farbpigmente erzeugt sind. Trotz der Vielzahl bestehender Sicherheitseinrichtungen besteht dementsprechend ein Bedürfnis der Entwicklung von fälschungssicheren Sicherheitseinrichtungen.

In WO 03/055691 A1 ist ein diffraktives Sicherheitselement beschrieben, dass ein, durch mosaikartige Flächenelemente zusammengesetztes Flächenmuster beinhaltet. Zumindest ein Teil der Flächenelemente besteht aus einer Überlagerung von linearen asymmetrischen Beugungsgittern, mit einer Spatialfrequenz zwischen 50 Linien/mm und 2000 Linien/mm und einer Mattstruktur mit einem Mittenrauwert im Bereich von 20 nm und 2000 nm. Das einfallende Licht wird durch die optisch wirkenden Strukturen vorbestimmt abgelenkt und erzeugt ein gut sichtbares, statisches Flächenmuster. Durch die Überlagerung der asymmetrischen Beugungsgitter und der Mattstruktur wird das durch die Gitter gebeugte Licht in einen großen Raumwinkel sichtbar. Durch geeignete Wahl des Streuvermögens und der Streurichtung kann durch die Anordnung mindestens zweier antiparallel strukturierter Flächenelemente bei Drehung des Elementes um z.B. 180° eine Kontrastumkehr erreicht werden.

Es ist Aufgabe der Erfindung eine weitere Sicherheitseinrichtung, bei der es sich um eine optische Sicherheitseinrichtung handelt, bereitzustellen, durch die die Fälschungssicherheit beispielsweise bei Zahlungsmitteln erhöht wird.

Die Lösung der Aufgabe erfolgt erfindungsgemäß durch die Merkmale des Anspruchs 1.

Die erfindungsgemäße Sicherheitseinrichtung weist ein flächiges Lichtreflektionselement auf. Bei diesem handelt es sich beispielsweise um eine Aluminiumfolie, eine Silberfolie oder eine andere, eine Reflektion hervorrufende Metallfolie. Hierbei ist in bevorzugter Ausführungsform ein Lichtreflektionselement vorgesehen, das eine hoch reflektierende Oberfläche aufweist um möglichst geringe, insbesondere keine, Brechungs- und Beugungseffekte vorzurufen. An einer Oberfläche des Lichtreflektionselements sind erfindungsgemäß dreidimensionale diffraktive Oberflächenelemente angeordnet. Durch die Oberflächenelemente erfolgt eine Beugung des an dem Lichtreflektionselement reflektierten Lichts. Die Beugung des Lichts erfolgt hierbei in Richtung eines Betrachters, d.h. eines menschlichen Auges, oder einer maschinellen Überprüfungseinrichtung.

Erfindungsgemäß sind die einzelnen Oberflächenelemente an einer Lichtaustrittsfläche mit unterschiedlichen Beugungsgittern versehen. Bei einer Vielzahl von Oberflächenelementen sind somit zumindest zwei unterschiedliche Beugungsgitter vorgesehen. Die Oberflächenelemente sind zu einer Gruppe zusammengefasst, wobei die einzelnen Oberflächenelemente der Gruppe derart ausgebildet und/ oder angeordnet sind, dass für den Betrachter bzw. die Überprüfungseinrichtung ein Asterismus entsteht. Dies bedeutet, dass erfindungsgemäß das einfallende und von dem Lichtreflektionselement reflektierte Licht von den Beugungsgittern der Oberflächenelemente derart gebeugt wird, dass für den Betrachter ein Asterismus entsteht. Hierbei kann es sich in einfachster Ausführungsform um eine einzige gerade Linien handeln. Erfindungsgemäß weist der Asterismus jedoch mehrere, insbesondere sternförmig angeordnete Linien auf. Die mehrere Linien schneiden sich hiermit in einem einzigen, insbesondere zentralen Punkt. Hierdurch entsteht ähnlich dem in der Mineralogie auftretenden Asterismus ein Linienstern mit einem zentralen hellen Punkt. In der Mineralogie tritt der Asterismus insbesondere bei Sternsaphiren, Sternrubinen und Sternkorunden auf. Durch den Asterismus erfolgt somit eine Lichtkonzentration in Richtung des Betrachters bzw. der Überprüfungseinrichtung.

In bevorzugter Ausführungsform kann von dem Betrachter bzw. der Überprüfungseinrichtung der Asterismus in einem relativ großen Winkelbereich erkannt werden. Hierbei ändert sich das Erscheinungsbild nicht, solange der Betrachter bzw. die Überprüfungseinrichtung die Sicherheitseinrichtung innerhalb des Winkelbereichs betrachtet. Der Winkelbereich beträgt vorzugsweise 90° ± 20° zu der Oberfläche des Lichtreflektionselements. Bevorzugt ist es, dass der Asterismus innerhalb eines Winkelbereichs von 90° ± 45° und besonders bevorzugt von 90° ± 60° erkennbar ist. Insbesondere für das menschliche Auge erfolgt beim Verkippen der Sicherheitseinrichtung innerhalb des vorgegebenen Winkelbereichs keine Veränderung des optischen Eindrucks. Insbesondere der helle zentrale Punkt, an dem sich mehrere Linien des Asterismus schneiden, verändert seine Lage nicht oder zumindest nur unwesentlich.

Die einzelnen Oberflächenelemente einer Oberflächenelementegruppe sind hierbei derart ausgebildet und/ oder angeordnet, dass die durch die Beugung an der Austrittsfläche hervorgerufene Abstrahlrichtung des Lichts einen Asterismus ausbildet.

Da die Auflösung des menschlichen Auges begrenzt ist, ist es erfindungsgemäß bevorzugt, möglichst kleine Austrittsflächen der einzelnen Oberflächenelemente vorzusehen. Hierbei sind Austrittsflächen von weniger als 30 µm² und besonders bevorzugt weniger als 25 µm² bevorzugt. Ferner ist es bevorzugt, dass die Abstände der einzelnen Oberflächenelemente gering sind. Hierbei sind Abstände von 0 - 100 µm, vorzugsweise 0 - 50 µm bevorzugt.

Ferner ist erfindungsgemäß vorzugsweise der Abstand zwischen der Austrittsfläche der Oberflächenelemente, an denen sich das Beugungsgitter befindet, und der Oberfläche des Lichtreflektionselements gering. Insbesondere beträgt der Abstand 1 - 300 µm, vorzugsweise 1 - 200 µm. Hierbei ist es besonders bevorzugt die einzelnen Oberflächenelemente insbesondere gemeinsam durch Abformen eines Lacks herzustellen. Ein geeignetes Material zur Herstellung der Oberflächenelemente bzw. einer Gruppe mehrerer Oberflächenelemente weist vorzugsweise die folgende Zusammensetzung auf:

11 g 1H,1H,2H,2H-Perfluoroctylacrylat wurden mit 8 g Dipropylenglykoldiacrylat, 0,1 g Irgacure^{®} 819 und 0,2 g Irgacure^{©} 184 der Firma Ciba Spezialitätenchemie Lampersheim GmbH vermischt. 60 µl dieser Mischung wurde auf eine 2 x 2 cm große Nickelplatte aufgebracht, auf deren Oberfläche eine Negativform eines Formkörpers mit Streuzentren ausgebildet ist. Anschließend wurde ein 1 mm dickes und 1 x 1 cm großes Plättchen aus PMMA auf Oberfläche der Mischung auf der Nickelplatte aufgebracht. Daraufhin wurde der so erhaltene Sandwich auf der Nickelplatte mit dem dazwischen befindlichen Gemisch für 2 Sekunden UV-Strahlung einer handlesüblichen UV-Quecksilberlampe ausgesetzt. Anschließend wurde das Substrat mit der damit verbundenen gehärteten Abformzusammensetzung von der Negativ-Gussform entnommen.

Die hierbei entstehende Schichtdicke weist vorzugsweise 1 - 300 µm, insbesondere 1 - 200 µm auf. Besonders bevorzugt ist es den Lack zur Herstellung der Oberflächenelemente unmittelbar auf das Lichtreflektionselement aufzutragen, abzuformen und beispielsweise mit UV-Strahlung auszuhärten.

Zur Erzeugung des erfindungsgemäßen Asterismus weisen die Beugungsgitter der einzelnen Oberflächenelemente vorzugsweise eine Frequenz auf, die kleiner ist als ¼ der Wellenlänge des einfallenden Lichts. Vorzugsweise ist die Frequenz des Beugungsgitters kleiner als 100 nm, insbesondere kleiner als 50 nm.

Das Beugungsgitter selbst weist hierbei vorzugsweise ein wellenförmiges Profil auf, wobei die einzelnen Flanken des wellenförmigen Profils eine ungleichmäßige Flankensteigung aufweisen können. Ebenso kann es sich aber auch um ein gleichmäßiges Sinusprofil, ein Rechteckprofil oder ein Sägezahnprofil sowie um Kombinationen unterschiedlicher Profile handeln.

Der erfindungsgemäß erzeugte Asterismus ist vorzugsweise durch das menschliche Auge wahrnehmbar, so dass eine Überprüfung der Sicherheitseinrichtung und somit beispielsweise eine Echtheitsüberprüfung eines Zahlungsmittels ohne Hilfsmittel möglich ist. Es ist jedoch auch möglich, dass der Asterismus beispielsweise nur bei Verwendung von bestimmten Wellenlängen bzw. Wellenlängenbereichen des einfallenden Lichts entsteht und beispielsweise mehrere Lichtquellen erforderlich sind, die aus unterschiedlichen Richtungen beleuchten. Hierbei handelt es sich insbesondere um aus unterschiedlichen Richtungen die Sicherheitseinrichtung beleuchtende Punktlichtquellen. Der entstehende Asterismus kann sodann ggf. durch eine optische Überprüfungseinrichtung erkannt werden.

Besonders bevorzugt ist es die erfindungsgemäße Sicherheitseinrichtung mit anderen Sicherheitseinrichtungen, die beispielsweise Hologramme oder dergleichen erzeugen, zu kombinieren. Insbesondere kann die erfindungsgemäße Sicherheitseinrichtung in eine weitere optische Sicherheitseinrichtung integriert werden.

Die vorstehend beschriebene Anordnung von dreidimensionalen diffraktiven Oberflächenelementen auf einem Lichtreflektionselement ist nicht auf Sicherheitseinrichtungen beschränkt. Vielmehr ist eine derartige Ausgestaltung der Oberflächenelemente zur Erzeugung eines Asterismus auch zur Anwendung bei anderen Reflektoren geeignet.

Nachfolgend wird die Erfindung anhand einer bevorzugten Ausführungsform unter Bezugnahme auf die anliegenden Zeichnungen näher erläutert.

### Es zeigen:

- Fig. 1: eine schematische Schnittansicht einer erfindungsgemäßen Sicherheitseinrichtung,
- Fig. 2: eine schematische perspektivische Ansicht eines einzelnen Oberflächenelements,
- Fig. 3: unterschiedliche schematische Darstellungen von für den Betrachter sichtbaren Asterismen.

Die erfindungsgemäße Sicherheitseinrichtung weist ein Lichtreflektionselement 10 auf, bei dem es sich beispielsweise um eine Aluminiumfolie handelt. Das Lichtreflektionselement 10 ist mit einer Unterseite 12 auf einem zu sichernden Produkt, wie einer Kreditkarte, einem Geldschein oder dergleichen angeordnet. An einer Oberfläche 14 des Lichtreflektionselements sind eine Vielzahl von diffraktiven Oberflächenelementen 18 angeordnet. Die einzelnen Oberflächenelemente 18 weisen eine Lichtaustrittsfläche 20 mit einem Beugungsgitter auf. Vorzugsweise werden die einzelnen Oberflächenelemente 18, die zu einer Gruppe an Oberflächenelementen zusammengefasst sind, gemeinsam hergestellt, indem ein Lack auf die Oberfläche 14 des Lichtreflektionselements 10 aufgetragen und über ein Abformelement die einzelnen Oberflächenelemente hergestellt werden. Hierbei wird vorzugsweise ein Lack verwendet, der durch UV-Strahlung aushärtbar ist. Hierbei weist die Lackschicht 22 nach dem Ausformen der Oberflächenelemente 18 vorzugsweise eine Dicke d von 1 - 300 µm auf.

Einfallende Lichtstrahlen 24 werden, nachdem ggf. beim Eintreten in die Lackschicht bereits eine Beugung erfolgte, an der Oberfläche 14 des Lichtreflektionselements 10 reflektiert. Beim Austreten aus den Oberflächenelementen werden die Lichtstrahlen durch das an der Außenfläche 26 (Fig. 2) der einzelnen Oberflächenelemente 20 vorgesehene Beugungsgitter derart gebeugt, dass sie sich in einem gemeinsamen Punkt 28 treffen.

Die Beugung erfolgt derart, dass, von oben betrachtet, in einfachster Ausführungsform eine Linie 30 entsteht (Fig. 3a).

Erfindungsgemäß werden mehrere Linien 30 erzeugt werden (Fig. 3b, 3c), wobei sich sämtliche Linien 30 in einem gemeinsamen zentralen Punkt 28 schneiden. Von dem Betrachter ist somit ein Asterismus, wie beispielsweise in Fig. 3 dargestellt, sichtbar.

## Patentansprüche

1. Sicherheitseinrichtung, insbesondere zur Verbesserung der Fälschungssicherheit von Zahlungsmitteln, durch Vorsehen eines Symbols, mit
einer Vielzahl von auf einem Lichtreflektionselement (10) angeordneten diffraktiven Oberflächenelementen (18) mit teilweise unterschiedlichen Beugungsgittern,
wobei jedes einzelne Oberflächenelement (18) eine dreidimensionale Oberflächenstruktur aufweist,
wobei mehrere Oberflächenelemente (18) eine Oberflächenelementen-Gruppe bilden,
**dadurch gekennzeichnet,**
**dass** die Beugungsgitter einer Gruppe von Oberflächenelementen (18)
derart ausgebildet und/ oder angeordnet sind, dass für den Betrachter bzw. die Überprüfungseinrichtung ein Asterismus entsteht, und
wobei der Asterismus mehrere Linien (30) aufweist, die sich in einem gemeinsamen Punkt (28) schneiden.

2. Sicherheitseinrichtung nach Anspruch 1, **dadurch gekennzeichnet, dass** von einem Beobachter bzw. der Überprüfungseinrichtung bei Änderung des Beleuchtungs- oder Beobachtungswinkels innerhalb eines Winkelbereichs von 90° ± 20°, vorzugsweise 90° ± 45° und besonders bevorzugt 90° ± 60°, jeweils bezogen auf die Oberfläche (14) des Lichtreflektionselements (10), ein quasi statisches Erscheinungsbild des Symbols (30) erkannt wird.

3. Sicherheitseinrichtung nach einem der Ansprüche 1 - 2, **dadurch gekennzeichnet, dass** die diffraktiven Oberflächenelemente (18) Beugungsgitter mit einem wellenförmigen Profil aufweisen, wobei dessen Flankenneigungen vorzugsweise variieren.

4. Sicherheitseinrichtung nach einem der Ansprüche 1 - 3, **dadurch gekennzeichnet, dass** das Lichtreflektionselement (10) als flächiger Reflektor ausgeführt ist, wobei dieser auf seiner Oberseite (14) oder Unterseite (12) mindestens eine lichtreflektierende Schicht, bevorzugt eine Metallschicht aufweist oder aus einer Metallfolie, bevorzugt aus einer Aluminium- oder Silberfolie besteht.

5. Sicherheitseinrichtung nach einem der Ansprüche 1 - 4, **dadurch gekennzeichnet, dass** der Abstand zwischen der Lichtaustrittsfläche (26) der Oberflächenelemente (18) und der Oberfläche (14) des Lichtreflektionselements (10) vorzugsweise 1 - 300 µm, besonders bevorzugt 1 - 200 µm beträgt.

6. Sicherheitseinrichtung nach einem der Ansprüche 1 - 5, **dadurch gekennzeichnet, dass** die Oberflächenelemente (18) auf ein Lichtreflektionselement (10) aufgebracht werden, in dem ein Lack auf die Oberfläche (14) eines Lichtreflektionselements (10) aufgetragen, die Oberflächenelemente (18) über ein Abformelement bevorzugt gemeinsam strukturiert und danach ausgehärtet werden, wobei die ausgehärtete Lackschicht nach dem Ausformen der Oberflächenelemente (18) vorzugsweise eine Dicke von 1 - 300 µm, besonders bevorzugt 1 - 200 µm aufweist.

7. Sicherheitseinrichtung nach einem der Ansprüche 1 - 6, **dadurch gekennzeichnet, dass** der Abstand zwischen den Oberflächenelementen (18) vorzugsweise 0 - 100 µm, besonders bevorzugt 0 - 50 µm beträgt.

8. Sicherheitseinrichtung nach einem der Ansprüche 1 - 7, **dadurch gekennzeichnet, dass** die Lichtaustrittsfläche (26) eine Querschnittsfläche von vorzugsweise weniger als (30 µm)², besonders bevorzugt weniger als (25 µm)² aufweist.

9. Sicherheitseinrichtung nach einem der Ansprüche 1 - 8, **dadurch gekennzeichnet, dass** der erzeugte Asterismus durch eine mechanische Überprüfungseinrichtung automatisch erkennbar ist.

10. Sicherheitseinrichtung nach einem der Ansprüche 1 - 9, **dadurch gekennzeichnet, dass** die Sicherheitseinrichtung in einem weiteren Sicherheitselement integriert bzw. mit einem weiteren Sicherheitsmerkmal kombiniert ist.

11. Sicherheitsdokument, wie z.B. Zahlungsmittel, mit einer Sicherheitseinrichtung nach mindestens einem der vorstehenden Ansprüche.

## Claims

1. A safety device, particularly for improved protection against forgery of means of payment, effected by providing a symbol, said safety device comprising:
a plurality of diffractive surface elements (18) arranged on a light reflection element (10), said diffractive surface elements comprising partially different diffraction gratings,
each individual surface element (18) having a three-dimensional surface structure,
a plurality of said surface elements (18) forming a surface element array,
**characterized in that**
the diffraction gratings of an array of surface elements (18) are formed and/or arranged to generate an asterism to be perceived by the observer and the verification device, respectively, and
said asterism comprises a plurality of lines (30) intersecting each other in a common point (28).

2. The safety device according to claim 1, **characterized in that**, upon a change of the illumination or observation angle within an angular range of 90°± 20°, preferably 90°± 45° and more preferably 90°± 60°, each time relative to the surface (14) of the light reflection element (10), a quasi-static representation of said symbol (30) is perceived by an observer and the verification device, respectively.

3. The safety device according to any one of claims 1 - 2, **characterized in that** the diffractive surface elements (18) comprise diffraction gratings having a wave-shaped profile, the flank slopes of said profile preferably having varying shapes.

4. The safety device according to any one of claims 1 - 3, **characterized in that** the light reflection element (10) is formed as an areal reflector, said reflector comprising at least one light-reflecting layer, preferably a metal layer, on its top side (14) or bottom side (12), or consisting of a metal foil, preferably an aluminum or silver foil.

5. The safety device according to any one of claims 1 - 4, **characterized in that** the distance between the light exit surface (26) of the surface elements (18) and the surface (14) of the light reflection element (10) is preferably 1 - 300 µm, more preferably 1 - 200 µm.

6. The safety device according to any one of claims 1 - 5, **characterized in that** the surface elements (18) are applied on a light reflection element (10) by depositing a lacquer onto the surface (14) of a light reflection element (10), structuring the surface elements (18), preferably together, by means of a molding element and then curing them, wherein, after the molding the surface elements (18), the cured lacquer layer preferably has a thickness of 1 - 300 µm, preferably 1 - 200 µm.

7. The safety device according to any one of claims 1 - 6, **characterized in that** the distance between the surface elements (18) is preferably 0 - 100 µm, more preferably 0 - 50 µm.

8. The safety device according to any one of claims 1 - 7, **characterized in that** said light exit surface (26) has a cross-sectional area of preferably less than (30 µm)², more preferably less than (25 µm)².

9. The safety device according to any one of claims 1 - 8, **characterized in that** the generated asterism is automatically detectable by a mechanical verification device.

10. The safety device according to any one of claims 1 - 9, **characterized in that** the safety device is integrated in a further safety element and respectively is combined with a further safety feature.

11. A safety document, such as e.g. a means of payment, comprising a safety device according to at least one of the preceding claims.

## Revendications

1. Dispositif de sécurité, en particulier pour l'amélioration de la sécurité contre la falsification de moyens de paiement, par inclusion d'un symbole, comprenant une multitude d'éléments de surface diffractifs (18) disposés sur un élément réfléchissant la lumière (10) dont les réseaux de diffraction sont en partie différents, dans lequel chaque élément de surface individuel (18) présente une structure de surface tridimensionnelle, dans lequel plusieurs éléments de surface (18) forment un groupe d'éléments de surface, **caractérisé en ce que**,
les réseaux de diffraction d'un groupe d'éléments de surface (18) sont formés et/ou disposés de telle sorte qu'un astérisme se forme pour l'observateur ou pour le dispositif de contrôle, et
dans lequel l'astérisme présente plusieurs lignes (30) qui se coupent en un point commun (28).

2. Dispositif de sécurité selon la revendication 1, **caractérisé en ce que**
un observateur ou le dispositif de contrôle reconnaît une apparence pratiquement statique du symbole (30) lors d'une modification de l'angle d'éclairage ou d'observation dans une plage angulaire de 90° ± 20°, de préférence de 90° ± 45° et de manière plus particulièrement préférée de 90° ± 60°, à chaque fois par rapport à la surface (14) de l'élément réfléchissant la lumière (10).

3. Dispositif de sécurité selon l'une quelconque des revendications 1 à 2,
**caractérisé en ce que**,
les éléments de surface diffractifs (18) présentent des réseaux de diffraction ayant un profil de forme ondulée dont les inclinaisons de flanc sont de préférence variables.

4. Dispositif de sécurité selon l'une quelconque des revendications 1 à 3,
**caractérisé en ce que**,
l'élément réfléchissant la lumière (10) est réalisé sous la forme d'un réflecteur plan, lequel présente, sur sa face supérieure (14) ou inférieure (12), au moins une couche réfléchissant la lumière, de préférence une couche métallique ou une couche d'un film métallique, de préférence d'aluminium ou d'argent.

5. Dispositif de sécurité selon l'une quelconque des revendications 1 à 4,
**caractérisé en ce que**,
la distance entre la surface de sortie de la lumière (26) des éléments de surface (18) et la surface (14) de l'élément réfléchissant la lumière (10) va de préférence de 1 à 300 µm, de manière plus particulièrement préférée de 1 à 200 µm.

6. Dispositif de sécurité selon l'une quelconque des revendications 1 à 5,
**caractérisé en ce que**,
les éléments de surface (18) sont déposés sur un élément réfléchissant la lumière (10) **en ce qu'**un vernis est appliqué sur la surface (14) d'un élément réfléchissant la lumière (10), les éléments de surface (18) sont structurés de préférence collectivement au moyen d'un élément de moulage puis durcis, la couche de vernis durcie, une fois les éléments de surface (18) moulés, présentant de préférence une épaisseur de 1 à 300 µm, de manière plus particulièrement préférée de l'à 200 µm.

7. Dispositif de sécurité selon l'une quelconque des revendications 1 à 6,
**caractérisé en ce que**,
la distance entre les éléments de surface (18) va de préférence de 0 à 100 µm, de manière plus particulièrement préférée de 0 à 50 µm.

8. Dispositif de sécurité selon l'une quelconque des revendications 1 à 7,
**caractérisé en ce que**,
la surface de sortie de la lumière (26) présente une aire de section transversale de préférence inférieure à (30 µm)2, de manière plus particulièrement préférée inférieure à (25 µm)2.

9. Dispositif de sécurité selon l'une quelconque des revendications 1 à 8,
**caractérisé en ce que**,
l'astérisme formé peut être détecté automatiquement par un dispositif de contrôle mécanique.

10. Dispositif de sécurité selon l'une quelconque des revendications 1 à 9,
**caractérisé en ce que**,
le dispositif de sécurité est intégré dans un autre élément de sécurité ou combiné à un autre élément de sécurité.

11. Document de sécurité tel que, par exemple, un moyen de paiement comprenant un dispositif de sécurité selon au moins une des revendications précédentes.
